# FASCICULE DE BREVET EUROPEEN

(11) **EP 1 725 138 B1**
(45) Date de publication et mention de la délivrance du brevet: **09.06.2010**
(21) Numéro de dépôt: 04720655.2
(22) Date de dépôt: 15.03.2004
(51) Int. Cl.: A47B 77/04, A47B 51/00

(54) **DISPOSITIF DE RANGEMENT**
LAGERUNGSVORRICHTUNG
STORAGE DEVICE

(43) Date de publication de la demande: 29.11.2006
(73) Titulaire: Décourioux, Gilbert, 1225 Chêne-Bourg (CH)
(72) Inventeur: Décourioux, Gilbert, 1225 Chêne-Bourg (CH)
(74) Mandataire: Mayjonade, Bernard
(86) Numéro de dépôt international: PCT/IB2004/000724
(87) Numéro de publication internationale: WO 2005/092148

(56) Documents cités:
- FR-A- 2 692 119
- US-B1- 6 484 893
- PATENT ABSTRACTS OF JAPAN vol. 1998, no. 06, 30 avril 1998 (1998-04-30) -& JP 10 033281 A (NAKAJIMA KATSUO), 10 février 1998 (1998-02-10)

## Description

La présente invention concerne un dispositif de rangement, notamment un meuble, plus particulièrement un dispositif de rangement à tiroirs haut ou destiné à être placé en hauteur et dans lequel les tiroirs les plus élevés peuvent être descendus pour en faciliter l'accès.

On connaît par le document JP 10033281 un meuble de rangement destiné à être placé en hauteur et comprenant un corps principal fixe dans lequel est monté un corps mobile horizontalement et ouvert sur sa face inférieure. Des tiroirs verticaux en forme d'étagères sont suspendus à l'intérieur du corps mobile par des systèmes respectifs à câble et ressort. Ces tiroirs peuvent être tirés hors du corps mobile, vers le bas, après que le corps mobile a été extrait du corps fixe. Lors de leur déplacement vertical, les tiroirs sont guidés par des glissières prévues sur les faces internes latérales du corps mobile et munies d'un arrêt.

On connaît également par le document DE 199 23 494 un meuble de rangement comprenant un corps principal fixe dans lequel est monté un corps mobile horizontalement. A l'intérieur du corps mobile est montée une étagère déplaçable verticalement le long de glissières prévues sur les faces internes latérales du corps mobile. Le déplacement vertical de l'étagère est commandé soit par l'intermédiaire de tiges télescopiques reliant le corps mobile à l'étagère et situées au fond du corps fixe, soit par un moteur solidaire du corps mobile et relié à l'étagère.

Les meubles décrits ci-dessus présentent tous deux l'inconvénient que la course verticale des éléments de rangement mobiles (tiroirs, étagères) est limitée, ceux-ci ne pouvant en effet être extraits complètement du corps mobile puisqu'ils doivent être guidés par des glissières.

En outre ces meubles nécessitent des éléments relativement compliqués, tels que ressorts, glissières, tiges télescopiques, etc., pour lier les éléments de rangement mobiles au corps mobile.

La présente invention vise à remédier à ces inconvénients et propose à cette fin un dispositif de rangement comprenant un corps et au moins un élément de rangement lié par l'intermédiaire de moyens de liaison à des moyens de retenue montés mobiles horizontalement dans le corps, l'élément de rangement pouvant être extrait et rentré horizontalement dans le corps avec les moyens de retenue et descendu et remonté verticalement par rapport à ces derniers après avoir été extrait du corps, **caractérisé en ce que** les moyens de liaison comprennent des liens rattachés aux moyens de retenue et retenant l'élément de rangement en différents points et des moyens d'actionnement de ces liens, commandant les déplacements verticaux de l'élément de rangement, et en ce que lesdits moyens d'actionnement comprennent une roue comprenant plusieurs gorges annulaires séparées dans lesquelles s'enroulent respectivement les liens.

Grâce à l'utilisation de plusieurs liens retenant l'élément de rangement en différents points, il est possible de donner une stabilité suffisante à l'élément de rangement lors de ses déplacements verticaux sans qu'il soit nécessaire de recourir à des systèmes à glissières obligeant l'élément de rangement à rester en permanence au moins en partie dans un corps mobile. Les éléments de rangement du dispositif selon l'invention peuvent être descendus très bas, par exemple jusqu'au sol. Il suffit pour cela de prévoir une longueur suffisante pour les liens.

Des formes d'exécution particulières de l'invention sont définies dans les revendications annexées 2 à 15.

D'autres caractéristiques et avantages de la présente invention apparaîtront à la lecture de la description détaillée suivante de plusieurs formes d'exécution de l'invention faite en référence aux dessins schématiques annexés dans lesquels :
- la figure 1 est une vue en perspective d'un meuble de rangement selon une première forme d'exécution de l'invention ;
- la figure 2 est une vue en coupe d'un mécanisme d'actionnement de liens permettant de descendre et remonter verticalement un élément de rangement du meuble illustré à la figure 1 ;
- la figure 3 est une vue de dessous du mécanisme d'actionnement, montrant une roue d'enroulement de ce mécanisme en position complètement déroulée ;
- la figure 4 est une vue en perspective de la roue d'enroulement du mécanisme d'actionnement, en train d'enrouler des liens ;
- la figure 5 est une vue en perspective d'un meuble de rangement selon une seconde forme d'exécution de l'invention ;
- la figure 6 montre un dispositif de rangement selon l'invention placé en hauteur, au-dessus d'un évier ;
- la figure 7 montre un dispositif de rangement selon l'invention placé sur le toit d'une voiture ;
- la figure 8 est une vue de dessus d'une structure élévatrice permettant de monter et redescendre un élément de rangement du meuble selon la première ou seconde forme d'exécution de l'invention ;
- les figures 9 à 12 sont des vues de côté montrant une partie de la structure élévatrice dans différentes positions lors du levage d'un élément de rangement ;
- les figures 13A et 13B montrent un élément de rangement extensible en largeur, respectivement dans un état rétracté et un état déployé.

En référence à la figure 1, un meuble de rangement haut selon une première forme d'exécution de l'invention comprend un corps principal 1 fixé contre un mur et une pluralité de tiroirs 2 montés dans le corps 1. Les tiroirs 2 les plus hauts sont chacun constitués de deux parties, à savoir une structure de retenue 3 mobile en translation horizontale par rapport au corps 1 et un élément de rangement 4, tel qu'un casier ouvert en partie supérieure, mobile en translation verticale par rapport à la structure de retenue 3.

Ainsi, chacun de ces tiroirs 2 les plus hauts peut être tiré horizontalement hors du corps 1, seule une partie arrière de la structure de retenue 3 restant reliée au corps 1 pour retenir le tiroir 2, puis l'élément de rangement 4 peut être descendu verticalement par rapport à la structure mobile 3, le long de la face avant 5 du corps 1, depuis une position 4a dans laquelle il est à l'intérieur de la structure de retenue 3 (cf. les traits pointillés sur la figure 1) jusqu'à une position plus accessible, située complètement en dehors de la structure de retenue 3.

Une fois que l'utilisateur en a fini avec l'élément de rangement 4, ce dernier peut être remonté dans la structure de retenue 3, puis l'ensemble structure de retenue 3 - élément de rangement 4 constituant le tiroir 2 peut être rentré dans le corps 1.

Chaque structure de retenue 3 comprend des tiges horizontales 6 glissant dans des glissières correspondantes 7 prévues sur les faces latérales internes du corps 1 et une plaque avant 8 reliant les tiges 6. Dans une variante de réalisation, toutefois, la plaque avant 8 pourrait être supprimée, c'est-à-dire que la structure de retenue 3 pourrait n'être constituée que des tiges 6. Les tiges 6 sont de préférence des tiges télescopiques, par exemple du type de celles utilisées dans les meubles à tiroirs à double extension.

Chaque élément de rangement 4 est lié à sa structure de retenue 3 par des liens 9, c'est-à-dire des éléments souples et allongés, qui retiennent l'élément de rangement 4 en différents points. Dans l'exemple illustré, les liens 9 consistent en quatre câbles disposés en deux paires opposées associées respectivement aux deux faces latérales 10, 11 de l'élément de rangement 4. Les câbles de la première paire sont rattachés par l'une de leurs extrémités à l'une des tiges 6 de la structure de retenue 3 et entrent par des trous respectifs 12 formés dans la face latérale correspondante 10 de l'élément de rangement 4 dans un double fond défini par deux plaques horizontales inférieures 13a, 13b de l'élément de rangement 4. Les câbles de la seconde paire sont rattachés par l'une de leurs extrémités à l'autre tige 6 de la structure de retenue 3 et entrent dans le double fond 13a-13b par deux trous respectifs 14 formés dans la face latérale correspondante 11 de l'élément de rangement 4. Pour empêcher que les liens 9 usent les parois 10, 11 de l'élément de rangement 4 au niveau des trous 12, 14, à l'endroit où ils retiennent l'élément de rangement 4, les trous 12, 14 comportent de préférence des douilles (non représentées) réalisées par exemple en matière plastique ou métal dur et à l'intérieur desquelles passent les liens 9.

A l'intérieur du double fond 13a-13b se trouve un mécanisme M d'actionnement des liens 9, commandant les déplacements verticaux de l'élément de rangement 4. Ce mécanisme d'actionnement M, commun aux liens 9, est illustré aux figures 2 et 3. Il comprend notamment une roue horizontale 15 d'enroulement des liens 9, mobile en rotation autour de son axe, et une roue dentée 16 solidaire de la roue d'enroulement 15 et entraînée par une vis sans fin 17 commandée par un moteur 18.

La roue d'enroulement 15 comporte un moyeu 19 ayant une partie supérieure creuse de grand diamètre 20 et une partie inférieure de petit diamètre 21 autour de laquelle est fixée la roue dentée 16 par l'intermédiaire d'une bague de fixation 22 serrant la roue dentée 16 contre un épaulement annulaire 23 de la partie inférieure 21 du moyeu 19 et maintenue en position par une vis sans tête 24. Des cannelures 25 (dont une seule est visible sur la figure 2) prévues sur la surface de la partie inférieure 21 du moyeu 19 reçoivent des saillies correspondantes 26 prévues sur la surface interne de la roue dentée 16 pour solidariser en rotation le moyeu 19 et la roue dentée 16.

Le moyeu 19 est guidé au niveau de sa face supérieure autour d'un écrou 27 solidaire de la plaque supérieure 13a du double fond 13a-13b par l'intermédiaire d'un roulement à billes 28 et au niveau de son extrémité inférieure dans une embase 29 solidaire de la plaque inférieure 13b du double fond 13a-13b par l'intermédiaire d'un autre roulement à billes 30. Une vis de serrage 31 traversant la roue 15 axialement et dont la tête s'appuie contre l'embase 29 et l'extrémité filetée est vissée dans l'écrou 27 permet de maintenir fermement la roue 15 en position axiale entre les deux plaques 13a, 13b.

La roue d'enroulement 15 comporte en outre, à la périphérie et entre un épaulement annulaire inférieur 32 et un flasque supérieur 33 de la partie supérieure 20 du moyeu 19, une superposition d'anneaux horizontaux 34 concentriques avec le moyeu 19 et espacés les uns des autres par des bagues 35. Ces anneaux 34 définissent entre eux des gorges annulaires 34' réservées respectivement aux liens 9 qui peuvent ainsi s'enrouler autour du moyeu 19, plus précisément autour de la périphérie des bagues 35, sans s'emmêler. Des trous 36 traversant chacun successivement une bague 35 respective et la paroi périphérique de la partie supérieure 20 du moyeu 19 permettent le passage des liens 9 de sorte que leur extrémité autre que celle fixée à la structure de retenue mobile 3 soit située et retenue à l'intérieur du moyeu 19 (pour la clarté de l'exposé, les quatre liens 9 et les quatre trous 36 ont été représentés, en pointillés, à la figure 2).

La roue dentée 16 solidaire de la roue d'enroulement 15 et la vis sans fin 17 par laquelle elle est entraînée constituent ensemble un système auto-bloquant. Suivant le sens de rotation du moteur 18 qui commande la vis sans fin 17, les liens 9 peuvent être actionnés soit dans un sens tendant à les enrouler autour de la roue 15, ce qui fait monter l'élément de rangement 4, soit dans un sens tendant à les dérouler de cette roue 15, ce qui fait descendre l'élément de rangement 4. Dès que le moteur 18 est arrêté, l'ensemble roue dentée 16 - vis sans fin 17 se bloque malgré le poids de l'élément de rangement 4, la roue dentée 16 ne pouvant entraîner la vis sans fin 17. L'élément de rangement 4 est alors arrêté et reste solidement bloqué dans sa position d'arrêt tant que le moteur 18 n'est pas réactivé.

Le moteur 18 peut commander la rotation de la vis sans fin 17 soit directement soit, comme représenté à la figure 3, par l'intermédiaire d'un système démultiplicateur 37 composé par exemple d'engrenages coniques.

Le moteur 18 est de préférence un moteur électrique à accumulateur, dont l'accumulateur se recharge automatiquement lorsque l'élément de rangement 4, avec sa structure de retenue mobile 3, est rentré dans le corps 1. A cet effet, le moteur 18 peut être relié à un contact électrique 38 situé dans la partie arrière du double fond 13a-13b, contact électrique 38 qui, lorsque l'élément de rangement 4 est rentré dans le corps 1, coopère avec un autre contact (non représenté) disposé dans le corps 1 et connecté à une alimentation électrique.

De préférence également, le moteur 18 comporte ou est relié à des moyens de communication sans fil 39, tels que radioélectriques ou à infrarouges, pour permettre à l'utilisateur de le télécommander.

Dans une variante de réalisation, toutefois, le moteur 18 commandant la vis sans fin 17 pourrait être remplacé par une simple manivelle actionnable par l'utilisateur.

Le tirage des tiroirs 2 hors du corps 1 s'effectue, lui, manuellement au moyen par exemple d'une perche (non représentée) terminée par un crochet pouvant s'engager dans une boucle correspondante 40 située sur la face avant 8 de chaque structure de retenue mobile 3.

Afin d'éviter que les éléments de rangement 4 puissent rayer la face avant 5 du meuble lors de leurs déplacements verticaux, leur face arrière peut être équipée de roulettes 41 d'axe horizontal parallèle à ladite face avant 5 du meuble.

La figure 5 montre un meuble de rangement haut selon une seconde forme d'exécution de l'invention. Dans cette seconde forme d'exécution, le mécanisme d'actionnement des liens 9' est solidaire non pas de l'élément de rangement 4' mais de la structure de retenue mobile 3'. Plus particulièrement, la structure de retenue mobile 3' est constituée d'une plaque avant 42 et d'une plaque supérieure 43 sur laquelle est fixé le mécanisme d'actionnement, cette plaque supérieure 43 étant solidaire de tiges latérales 44 coopérant avec des glissières 45 du corps 1'. Les liens 9' qui coopèrent avec le mécanisme d'actionnement sont guidés par des poulies respectives 46 disposées sur la plaque supérieure 43, et passent à travers des trous respectifs 47 formés dans cette plaque supérieure 43 pour retenir l'élément de rangement 4' en différents points 48 situés sur les faces latérales et en partie supérieure de ce dernier.

Les figures 6 et 7 montrent des formes d'exécution de l'invention dans lesquels le dispositif de rangement est placé en hauteur. A la figure 6, le dispositif de rangement est placé au-dessus d'un évier. A la figure 7, il est fixé sur le toit d'une voiture et peut servir par exemple à ranger des skis ou des valises.

En référence de nouveau à la figure 1, le dispositif de rangement selon l'invention peut comprendre en outre, en partie inférieure, des tiroirs composés chacun d'un élément de rangement 49 monté sur une structure élévatrice 50. Après que le tiroir 49-50 a été extrait du corps 1, l'élément de rangement 49 peut ainsi être levé pour faciliter son accès.

La structure élévatrice 50 est montrée plus en détail aux figures 8 à 12. Elle comprend une plaque de support horizontale 51 et deux pieds constitués chacun d'une paire de segments 52, 53 articulés l'un à l'autre en leur centre, les quatre segments 52, 53 s'étendant dans des plans verticaux parallèles entre eux. Lorsque la structure élévatrice 50 est en position basse, repliée (figures 8, 9), les pieds 52-53 reposent à plat sur la plaque 51. Un premier segment 52 de chaque pied comporte une première extrémité, arrondie, reliée par un axe transversal d'articulation 53 à un élément, tel qu'un étrier (non représenté), solidaire de la plaque 51. La seconde extrémité du premier segment 52, également arrondie, est reliée par un axe transversal d'articulation 54 à une roue 55 capable de rouler et/ou glisser dans une glissière 56 fixée sous le fond de l'élément de rangement 49. Le second segment 53 de chaque pied comporte, du même côté que la première extrémité du premier segment 52, une extrémité reliée par un axe transversal d'articulation 57 à une roue 58 capable de rouler et/ou glisser dans une glissière 59 fixée sous le fond de l'élément de rangement 49. La seconde extrémité du second segment 53 est arrondie et reliée par un axe transversal d'articulation 60 à un étrier 61 reposant, sans y être fixé, sur la plaque 51.

La structure élévatrice 50 comprend en outre, du côté de la seconde extrémité des segments 52, 53, un organe 62 mobile en translation dans une direction horizontale parallèle aux plans verticaux définis par les segments 52, 53. L'organe mobile 62 comprend une tige 63 perpendiculaire auxdits plans verticaux et s'étendant pratiquement sur toute la largeur de la plaque 51. Sur cette tige 63 sont fixés deux plaquettes obliques 64 situées en regard de la seconde extrémité des premiers segments 52 et deux plots 65, moins longs en vue de dessus que les plaquettes obliques 64 et situés en regard de la seconde extrémité des seconds segments 53. L'organe mobile 62 est entraîné par une vis sans fin 66 elle-même entraînée par un moteur 67 par l'intermédiaire d'un dispositif démultiplicateur 68. Lorsque l'organe mobile 62 est rapproché des segments 52, 53, comme indiqué par les flèches, les plaquettes obliques 64 atteignent la seconde extrémité des premiers segments 52 avant que les plots 65 atteignent la seconde extrémité des seconds segments 53. Lorsque les plaquettes obliques 64 arrivent au contact des premiers segments 52, elles passent sous la seconde extrémité de ces derniers, de façon à soulever cette seconde extrémité, comme représenté à la figure 10. Comme les premier et second segments 52, 53 de chaque pied sont articulés l'uns à l'autre en leur centre, le soulèvement de la seconde extrémité des premiers segments 52 entraîne un soulèvement de la première extrémité des seconds segments 53, ce qui amorce le dépliage des pieds. Puis les plots 65 arrivent au contact des étriers 61 articulés à la seconde extrémité des seconds segments 53 et se mettent à les pousser pour continuer et terminer le dépliage des pieds et donc le soulèvement de l'élément de rangement (figures 11,12).

Dans les dispositifs de rangement décrits ci-dessus, la forme et les dimensions des éléments de rangement sont adaptées précisément à la forme et aux dimensions du corps du dispositif. Les figures 13A et 13B montrent une variante des éléments de rangement, dans laquelle ces derniers sont extensibles en largeur et peuvent donc s'adapter à des corps de largeurs différentes.

## Revendications

1. Dispositif de rangement comprenant un corps (1) et au moins un élément de rangement (4) lié par l'intermédiaire de moyens de liaison (9) à des moyens de retenue (3) montés mobiles horizontalement dans le corps (1), l'élément de rangement (4) pouvant être extrait et rentré horizontalement dans le corps (1) avec les moyens de retenue (3) et descendu et remonté verticalement par rapport à ces derniers après avoir été extrait du corps (1), **caractérisé en ce que** les moyens de liaison comprennent :
- des liens (9) rattachés aux moyens de retenue (3) et retenant l'élément de rangement (4) en différents points, et
- des moyens (M) d'actionnement de ces liens (9), commandant les déplacements verticaux de l'élément de rangement (4),
et **en ce que** lesdits moyens d'actionnement (M) comprennent une roue (15) comprenant plusieurs gorges annulaires séparées (34') dans lesquelles s'enroulent respectivement les liens (9).

2. Dispositif de rangement selon la revendication 1, **caractérisé en ce que** les moyens d'actionnement (M) sont solidaires de l'élément de rangement (4).

3. Dispositif de rangement selon la revendication 1, **caractérisé en ce que** les moyens d'actionnement (M) sont solidaires des moyens de retenue (3').

4. Dispositif de rangement selon l'une quelconque des revendications 1 à 3, **caractérisé en ce que** la roue d'enroulement (15) est disposée horizontalement.

5. Dispositif de rangement selon l'une quelconque des revendications 1 à 4, **caractérisé en ce que** le mécanisme d'actionnement (M) comprend en outre une roue dentée (16) solidaire de la roue d'enroulement (15) et une vis sans fin (17) coopérant avec la roue dentée (16), de sorte qu'un actionnement de la vis sans fin (17) dans un sens entraîne une rotation de la roue dentée (16) et de la roue d'enroulement (15) dans un premier sens, entraînant l'élément de rangement (4) vers le bas, et qu'un actionnement de la vis sans fin (17) dans un autre sens entraîne une rotation de la roue dentée (16) et de la roue d'enroulement (15) dans un second sens, entraînant l'élément de rangement (4) vers le haut.

6. Dispositif de rangement selon l'une quelconque des revendications 1 à 5, **caractérisé en ce que** les moyens d'actionnement (M) comprennent un moteur d'entraînement (18).

7. Dispositif de rangement selon la revendication 6, **caractérisé en ce qu'**il comporte des moyens de communication sans fil (39) permettant de télécommander le moteur d'entraînement (18).

8. Dispositif de rangement selon la revendication 6 ou 7, **caractérisé en ce que** le moteur d'entraînement (18) est un moteur électrique à accumulateur, et **en ce que** des moyens (38) sont prévus pour recharger automatiquement l'accumulateur du moteur (18) lorsque l'élément de rangement (4) est rentré dans le corps (1).

9. Dispositif de rangement selon l'une quelconque des revendications 1 à 8, **caractérisé en ce que** les liens (9) comprennent des première et seconde paires de câbles associées respectivement à des première et seconde faces latérales (10, 11) de l'élément de rangement (4).

10. Dispositif de rangement selon l'une quelconque des revendications 1 à 9, **caractérisé en ce que** les moyens de retenue (3) forment une structure comprenant des tiges latérales (6) reliées par une face avant (8) et coopérant avec des glissières (7) du corps (1), et **en ce qu'**en position de rangement dans le corps (1), l'élément de rangement (4) est situé dans ladite structure (3).

11. Dispositif de rangement selon l'une quelconque des revendications 1 à 10, **caractérisé en ce que** le ou l'un au moins des éléments de rangement (4) comprend sur sa face externe arrière au moins une roulette (41) d'axe horizontal parallèle à la face avant (5) du corps (1).

12. Dispositif de rangement selon l'une quelconque des revendications 1 à 11, **caractérisé en ce qu'**il comprend en outre au moins un élément de rangement supplémentaire (49), monté par l'intermédiaire d'une structure élévatrice (50) sur un support (51) monté mobile horizontalement dans le corps (1), la structure élévatrice (50) comprenant :
- au moins un pied comprenant des premier et second segments (52, 53) articulés l'un à l'autre en leur centre et situés dans des plans verticaux parallèles, et
- des moyens d'actionnement (62, 66-68) pour déplier et replier le pied (52-53), ces moyens d'actionriement comprenant un organe (62) mobile en translation dans une direction horizontale parallèle auxdits plans verticaux et apte, lors de son déplacement en translation, à soulever une extrémité du premier segment (52) lorsque le pied (52-53) est dans sa position repliée, pour amorcer le dépliage du pied (52-53), puis à pousser une extrémité correspondante du second segment (53) pour continuer et terminer le dépliage du pied (52-53).

13. Dispositif de rangement selon la revendication 12, **caractérisé en ce que** l'organe mobile (62) est commandé par une vis sans fin (66) elle-même commandée par un moteur (67).

14. Dispositif de rangement selon l'une quelconque des revendications 1 à 13, **caractérisé en ce que** le ou l'un au moins des éléments de rangement est extensible en largeur.

15. Véhicule portant sur son toit un dispositif de rangement selon l'une quelconque des revendications 1 à 11.

## Claims

1. Storage device comprising a body (1) and at least one storage element (4) connected by connection means (9) to retaining means (3) which are mounted so as to move horizontally in the body (1), the storage element (4) being capable of being extracted and retracted horizontally in the body (1) with the retaining means (3) and lowered and raised vertically with respect to these retaining means after having been extracted from the body (1), **characterised in that** the connection means comprise:
- ties (9) attached to the retaining means (3) and retaining the storage element (4) at different points, and
- means (M) for actuating these ties (9), controlling the vertical displacements of the storage element (4),
and **in that** the said actuating means (M) have a wheel (15) comprising a plurality of separate annular grooves (34') in which the ties (9) respectively wind.

2. Storage device as claimed in claim 1, **characterised in that** the actuating means (M) are fixedly attached to the storage element (4).

3. Storage device as claimed in claim 1, **characterised in that** the actuating means (M) are fixedly attached to the retaining means (3').

4. Storage device as claimed in any one of claims I to 3, **characterised in that** the winding wheel (15) is disposed horizontally.

5. Storage device as claimed in any one of claims 1 to 4, **characterised in that** the actuating mechanism (M) also has a toothed wheel (16) fixedly attached to the winding wheel (15) and an endless screw (17) cooperating with the toothed wheel (16) so that actuation of the endless screw (17) in one direction causes rotation of the toothed wheel (16) and of the winding wheel (15) in a first direction, driving the storage element (4) downwards, and that actuation of the endless screw (17) in another direction causes rotation of the toothed wheel (16) and the winding wheel (15) in a second direction, driving the storage element (4) upwards.

6. Storage device as claimed in any one of claims 1 to 5, **characterised in that** the actuating means (M) have a drive motor (18).

7. Storage device as claimed in claim 6, **characterised in that** it has wireless communication means (39) permitting remote control of the drive motor (18).

8. Storage device as claimed in claim 6 or 7, **characterised in that** the drive motor (18) is a battery-driven electric motor, and **in that** means (38) are provided to recharge the battery of the motor (18) automatically when the storage element (4) is retracted in the body (1).

9. Storage device as claimed in any one of claims 1 to 8, **characterised in that** the ties (9) have first and second pairs of cables respectively associated with first and second lateral faces (10, 11) of the storage element (4).

10. Storage device as claimed in any one of claims 1 to 9, **characterised in that** the retaining means (3) form a structure comprising lateral rods (6) connected by a front face (8) and cooperating with slides (7) on the body (1), and **in that** in the storage position within the body (1), the storage element (4) is located in the said structure (3).

11. Storage device as claimed in any one of claims 1 to 10, **characterised in that** the, or at least one of the, storage elements (4) has on its rear outer face at least one roller (41) with a horizontal axis parallel to the front face (5) of the body (1).

12. Storage device as claimed in any one of claims 1 to 11, **characterised in that** it also comprises at least one additional storage element (49) mounted by means of a lifting structure (50) on a support (51) mounted so as to move horizontally in the body (1), the lifting structure (50) having:
- at least one leg comprising first and second segments (52, 53) articulated to each other at their centre and located in parallel vertical planes, and
- actuating means (62, 66-68) for unfolding and folding the leg (52-53), these actuating means having a member (62) able to move in translation in a horizontal direction parallel to the said vertical planes and able, during its translational displacement, to raise one end of the first segment (52) when the leg (52-53) is in its folded position, in order to initiate the unfolding of the leg (52-53), then to push a corresponding end of the second segment (53) in order to continue and terminate the unfolding of the leg (52-53).

13. Storage device as claimed in claim 12, **characterised in that** the movable member (62) is controlled by an endless screw (66) which is itself controlled by a motor (67).

14. Storage device as claimed in any one of claims 1 to 13, **characterised in that** the, or at least one of the, storage elements can be expanded in width.

15. Vehicle having on its roof a storage device as claimed in any one of claims 1 to 11.

## Patentansprüche

1. Lagerungsvorrichtung, die einen Körper (1) und mindestens ein Lagerungselement (4) umfasst, das über Verbindungsmittel (9) mit Haltemitteln (3) verbunden ist, die horizontal beweglich in dem Körper (1) gelagert sind, wobei das Lagerungselement (4) mit den Haltemitteln (3) horizontal herausgezogen und in den Körper (1) hineingeschoben werden kann und, nachdem es aus dem Körper (1) herausgezogen wurde, vertikal in Bezug auf die Haltemittel (3) hinabgelassen und hinaufgezogen werden kann, **dadurch gekennzeichnet, dass** die Verbindungsmittel Folgendes umfassen:
- Verbindungen (9), die an den Haltemitteln (3) befestigt sind und das Lagerungselement (4) an verschiedenen Punkten halten, und
- Mittel (M) zur Betätigung dieser Verbindungen (9), die die Vertikalbewegungen des Lagerungselements (4) steuern,
und **dadurch**, dass die Betätigungsmittel (M) ein Rad (15) umfassen, das mehrere getrennte Ringnuten (34') umfasst, in denen sich die Verbindungen (9) jeweils aufwickeln.

2. Lagerungsvorrichtung nach Anspruch 1, **dadurch gekennzeichnet, dass** die Betätigungsmittel (M) fest mit dem Lagerungselement (4) verbunden sind.

3. Lagerungsvorrichtung nach Anspruch 1, **dadurch gekennzeichnet, dass** die Betätigungsmittel (M) fest mit den Haltemitteln (3') verbunden sind.

4. Lagerungsvorrichtung nach einem der Ansprüche 1 bis 3, **dadurch gekennzeichnet, dass** das Aufwickelrad (15) horizontal angeordnet ist.

5. Lagerungsvorrichtung nach einem der Ansprüche 1 bis 4, **dadurch gekennzeichnet, dass** der Betätigungsmechanismus (M) ferner ein Zahnrad (16), das fest mit dem Aufwickelrad (15) verbunden ist, und eine Schnecke (17) umfasst, die derart mit dem Zahnrad (16) zusammenwirkt, dass eine Betätigung der Schnecke (17) in eine Richtung eine Drehung des Zahnrands (16) und des Aufwickelrads (15) in eine erste Richtung bewirkt, wobei das Lagerungselement (4) nach unten mitgenommen wird, und dass eine Betätigung der Schnecke (17) in eine andere Richtung eine Drehung des Zahnrads (16) und des Aufwickelrads (15) in eine zweite Richtung bewirkt, wobei das Lagerungselement (4) nach oben mitgenommen wird.

6. Lagerungsvorrichtung nach einem der Ansprüche 1 bis 5, **dadurch gekennzeichnet, dass** die Betätigungsmittel (M) einen Antriebsmotor (18) umfassen.

7. Lagerungsvorrichtung nach Anspruch 6, **dadurch gekennzeichnet, dass** sie drahtlose Kommunikationsmittel (39) umfasst, die das Fernsteuern des Antriebsmotors (18) ermöglichen.

8. Lagerungsvorrichtung nach Anspruch 6 oder 7, **dadurch gekennzeichnet, dass** der Antriebsmotor (18) ein Elektromotor mit Akkumulator ist, und **dadurch**, dass Mittel (38) für das automatische Wiederaufladen des Akkumulators des Motors (18) vorgesehen sind, wenn das Lagerungselement (4) in den Körper (1) hineingeschoben ist.

9. Lagerungsvorrichtung nach einem der Ansprüche 1 bis 8, **dadurch gekennzeichnet, dass** die Verbindungen (9) ein erstes und ein zweites Kabelpaar umfassen, die einer ersten beziehungsweise einer zweiten Seitenfläche (10, 11) des Lagerungselements (4) zugehörig sind.

10. Lagerungsvorrichtung nach einem der Ansprüche 1 bis 9, **dadurch gekennzeichnet, dass** die Haltemittel (3) eine Struktur bilden, die Seitenstangen (6) umfasst, die durch eine Vorderfläche (8) aneinander befestigt sind und mit Laufschienen (7) des Körpers (1) zusammenwirken, und **dadurch**, dass das Lagerungselement (4) in der Lagerungsstellung im Körper (1) in der Struktur (3) liegt.

11. Lagerungsvorrichtung nach einem der Ansprüche 1 bis 10, **dadurch gekennzeichnet, dass** das oder zumindest eines der Lagerungselemente (4) auf seiner hinteren Außenfläche mindestens eine Rolle (41) mit einer horizontalen, zur Vorderfläche (5) des Körpers (1) parallelen Achse umfasst.

12. Lagerungsvorrichtung nach einem der Ansprüche 1 bis 11, **dadurch gekennzeichnet, dass** sie ferner mindestens ein zusätzliches Lagerungselement (49) umfasst, das über eine Hebestruktur (50) auf einem Träger (51) gelagert ist, der horizontal beweglich im Körper (1) gelagert ist, wobei die Hebestruktur (50) Folgendes umfasst:
- mindestens einen Fuß, der einen ersten und einen zweiten Abschnitt (52, 53) umfasst, die in ihrem Mittelpunkt gelenkig miteinander verbunden sind und in parallelen Vertikalebenen liegen, und
- Betätigungsmittel (62, 66 bis 68) zum Aufklappen und Herunterklappen des Fußes (52 bis 53), wobei diese Betätigungsmittel ein Organ (62) umfassen, das translatorisch in eine horizontale Richtung parallel zu den Vertikalebenen beweglich ist und bei seiner translatorischen Bewegung in der Lage ist, ein Ende des ersten Abschnitts (52) anzuheben, wenn der Fuß (52 bis 53) sich in seiner heruntergeklappten Stellung befindet, um das Aufklappen des Fußes (52 bis 53) zu beginnen und dann ein entsprechendes Ende des zweiten Abschnitts (53) anzuschieben, um das Aufklappen des Fußes (52 bis 53) fortzusetzen und zu beenden.

13. Lagerungsvorrichtung nach Anspruch 12, **dadurch gekennzeichnet, dass** das bewegliche Organ (62) durch eine Schnecke (66) gesteuert wird, die wiederum durch einen Motor (67) gesteuert wird.

14. Lagerungsvorrichtung nach einem der Ansprüche 1 bis 13, **dadurch gekennzeichnet, dass** das oder mindestens eines der Lagerungselemente in der Breite verstellbar ist.

15. Fahrzeug, das auf seinem Dach eine Lagerungsvorrichtung nach einem der Ansprüche 1 bis 11 trägt.
